# EUROPÄISCHE PATENTSCHRIFT

(11) **EP 1 533 589 B1**
(45) Veröffentlichungstag und Bekanntmachung des Hinweises auf die Patenterteilung: **19.09.2007**
(21) Anmeldenummer: 04023729.9
(22) Anmeldetag: 05.10.2004
(51) Int. Cl.: F42B 10/66

(54) **Querschub-Steuervorrichtung**
Control system using a transversal jet
Système de contrôle utilisant un jet transversal

(30) Priorität: 19.11.2003 DE 10354098
(43) Veröffentlichungstag der Anmeldung: 25.05.2005
(73) Patentinhaber: Rheinmetall Waffe Munition GmbH, 84544 Aschau am Inn (DE)
(72) Erfinder: Heitmann, Thomas, 29345 Unterlüss (DE); Schwenzer, Michael, 29320 Hermannsburg (DE)
(74) Vertreter: Dietrich, Barbara

(56) Entgegenhaltungen:
- EP-A- 0 485 897
- US-A- 5 433 399
- US-B1- 6 367 735

## Beschreibung

Die Erfindung betrifft eine Querschub-Steuervorrichtung zur Beeinflussung der Flugbahn eines Flugkörpers, die einen mehrere Aufnahmen für entsprechende Korrekturtriebwerke enthaltenden Steuerblock umfaßt, wobei in jeder der Aufnahmen ein Anzündelement für das entsprechende Korrekturtriebwerk angeordnet ist, und wobei jedes der Anzündelemente mindestens ein Kontaktelement aufweist, das über eine elektrische Leitung mit einer elektronischen Steuereinheit verbindbar ist.

Derartige Querschub-Steuervorrichtungen zur Korrektur der Flugbahn, z.B. ballistischer Geschosse oder Raketen, sind an sich bekannt. Dabei werden bei den bekannten Steuervorrichtungen die Kontaktelemente der Anzündelemente zunächst mit Kabeln verbunden. Anschließend werden die Kabel dann durch in der Regel radial verlaufende Bohrungen des Steuerblockes in eine zentrale, axial verlaufende Ausnehmung des Steuerblockes eingefädelt und die Anzündelemente in den Steuerblock eingeschraubt.

Nachteilig ist bei den bekannten Querschub-Steuervorrichtungen daher unter anderem die sehr zeitaufwendige Montage der Anzündelemente und deren elektrische Verbindung mit der elektronischen Steuereinheit. Insbesondere wenn die Querschub-Steuervorrichtung eine große Anzahl von Korrekturtriebwerken umfaßt (z.T. kann es sich um bis zu 180 Korrekturtriebwerke handeln), wird aufgrund der sehr beschränkten Platzverhältnisse im Inneren des Steuerblockes außerordentlich viel Zeit für die Montage benötigt. Außerdem kann es durch das Verdrillen der einzelnen Kabel beim Einschrauben der Anzündelemente leicht zu einem Abbrechen der Kabel z. B. im Bereich der Kontakte des jeweiligen Anzündelementes kommen. Schließlich ist häufig eine Kontrolle der elektrischen Verbindung beim Anschluss der Kabel an der elektronischen Steuereinheit schwierig, weil nach dem Einschrauben der Anzündelemente deren Kontaktelemente nicht mehr zugänglich sind.

Ein bahnkorrigierbares Projektil beschreibt die EP 0 485 897 A1 Dieses weist entlang seines Umfanges verteilte Querschub-Antriebseinrichtungen auf, wobei jede Antriebseinrichtung eine Impulsladung und einen Deckel besitzt, der durch die Impulsladung radial ausstoßbar ist. Jede Impulsladung ist mit einem Detonator versehen, der mit einem elektrischen Zündkabel verbunden sind

Die US 6,367,735 B1 (Basis für den Oberbegriff des Anspruchs 1) offenbart ein Projektil, mit einem Körper, in den umfangsseitig geformte Ausnehmungen eingebracht sind, die in ein zentrale, axial verlaufende Ausnehmung münden, in welche Anzündelemente mit ihren beiden Stiften hineinragen.

Der US 5,433,399 ist eine Vorrichtung zur Lenkung eines Flugkörpers entnehmbar, die einen Steuerblock mit senkrecht zur Flugkörperoberfläche angeordneten Ausblasöffnungen entsprechender Düsenkörper aufweist. Verbunden sind die Treibsätze mit der Zündeinrichtung über elektrische Leitungen.

Der Erfindung liegt die Aufgabe zugrunde, eine Querschub-Steuervorrichtung der eingangs erwähnten Art zu offenbaren, bei der die elektrischen Leitungen zwischen den Anzündelementen und der elektronischen Steuereinheit auf einfache Weise sicher montierbar sind.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, die mit den Anzündelementen verbundenen elektrischen Kabel durch Leiterbahnen zu ersetzen, welche auf rohrförmigen, in der Ausnehmung des Steuerblocks dreh- und verschiebesicher angeordneten Leitungsträger fest angeordnet sind, und welche erst beim Einschrauben oder Einstecken der Anzündelemente in die Aufnahmen des Steuerblockes von deren Kontaktelementen kontaktiert werden.

Die Leiterbahnen können dabei in herkömmlicher Weise auf den Leitungsträgem aufgebracht werden (z.B. durch Aufgalvanisieren oder Aufkleben von Leiterbahnfolien).

Bei einer ersten Ausführungsform der Erfindung weist die Querschub-Steuervorrichtung Anzündelemente auf, die aus Sicherheitsgründen mit jeweils zwei Kontaktelementen versehen sind und daher auch über zwei Leiterbahnen mit der elektronischen Steuereinheit verbunden sind. Bei dieser Ausführungsform werden zwei ineinander schiebbare und in ihrer Endlage verdreh- und verschiebesicher fixierbare Leitungsträger vorgesehen, auf denen jeweils eine der beiden Leiterbahnen fest angeordnet ist, derart, dass z. B. beim Einschrauben eines Anzündelementes das eine Kontaktelement die Leiterbahn auf dem dem Anzündelement benachbarten ersten Leitungsträger kontaktiert und das jeweils andere Kontaktelement durch den ersten Leitungsträger hindurchgeführt ist und die entsprechende Leiterbahn auf dem zweiten Leitungsträger kontaktiert.

Für eine einfache Überprüfung der Leiterbahnen hat es sich als vorteilhaft erwiesen, wenn die beiden Leitungsträger derart innerhalb der Ausnehmung des Steuerblockes fixiert sind, daß die dem jeweiligen Anzündelement zugeordneten beiden Leiterbahnen in radialer Richtung möglichst direkt benachbart zueinander angeordnet sind.

Bei einer weiteren Ausführungsform der Erfindung ist vorgesehen, daß die Querschub-Steuervorrichtung Anzündelemente umfaßt, die jeweils ein erstes stabförmiges Kontaktelement und ein zweites, zylinderförmig ausgebildetes Kontaktelement aufweisen, welches das stabförmige Kontaktelement umschließt, aber eine geringere Länge aufweist als Letzteres. Dabei wird die auf dem ersten Leitungsträger angeordnete jeweils erste Leiterbahn von einem Teilbereich des zylinderförmigen Kontaktelementes des entsprechenden Anzündelementes kontaktiert. Außerdem weist die jeweils erste Leiterbahn in dem Bereich, in dem das stabförmige Kontaktelement durch den ersten Leitungsträger hindurchgeführt ist, einen ringförmig ausgebildeten, das stabförmige Kontaktelement nicht berührenden Leiterbereich auf.

Bei den rohrförmigen Leitungsträgem kann es sich um Kunststoff-Formteile handeln, welche an ihrem einen Ende jeweils mit einem außerhalb der Aufnahme des Steuerblockes angeordneten, laschenförmig ausgebildeten Kopfteil versehen sind, das sich senkrecht zur Längsachse der Steuervorrichtung erstreckt und an dem z.B. die Anschlüsse der Leiterbahnen zur Verbindung mit der elektronischen Steuereinheit angeordnet sind. Außerdem kann dieses Kopfteil der Leitungsträger zur dreh- und verschiebesicheren Fixierung der Leitungsträger herangezogen werden. Hierzu weist das jeweilige laschenförmige Kopfteil mindestens eine Bohrung auf, durch welche ein stift- oder schraubenförmiges Fixierelement hindurchgeführt ist, welches mit der den Leitungsträger zugewandten Stirnwand des Steuerblockes kraftschlüssig verbunden ist.

Zur Isolierung des in der Regel aus Metall bestehenden Steuerblockes und den Leiterbahnen des jeweils benachbarten Leitungsträgers ist zwischen der inneren Oberfläche des Steuerblockes und dem benachbarten Leitungsträger ein rohrförmiges Formteil aus einem elektrisch isolierenden Material angeordnet.

Weitere Einzelheiten und Vorteile der Erfindung ergeben sich aus dem folgenden anhand von Figuren erläuterten Ausführungsbeispiel. Es zeigen:
Fig.1 den Längsschnitt durch eine schematisch dargestellte erfindungsgemäße Querschub-Steuervorrichtung und
Fig.2 eine vergrößerte Ansicht des in Fig.1 mit II bezeichneten Bereiches.

In Fig.1 ist mit 1 eine Querschub-Steuervorrichtung bezeichnet, welche beispielsweise in ein nicht dargestelltes ballistisches Geschoß einsetzbar ist, wobei in diesem Fall dann die zentrale Längsachse 2 der Steuervorrichtung 1 mit der Längsachse des entsprechenden Geschosses zusammenfallen.

Die Querschub-Steuervorrichtung 1 umfaßt einen aus Metall bestehenden Steuerblock 3, in dem mehrere über den Umfang verteilt angeordnete Korrekturtriebwerke 4 in entsprechenden Aufnahmen 5 angeordnet sind. Die Aufnahmen 5 weisen dabei jeweils eine Längsachse 6 auf, die gegenüber einer radialen, die Längsachse 2 des Steuerblocks 3 schneidenden Ebene leicht geneigt angeordnet ist.

Die im bekannten Korrekturtriebwerke 4 umfassen im wesentlichen ein in die jeweilige Aufnahme 5 einschraubbares Anzündelement 7, einen Treibsatz 8 und eine Düse 9.

Das jeweilige Anzündelement 7 besitzt bei dem dargestellten Ausführungsbeispiel zwei Kontaktelemente 10 und 11 (Fig.2). Dabei ist das erste Kontaktelement 10 stabförmig und das zweite Kontaktelement 11 zylinderförmig ausgebildet und umschließt das erste Kontaktelement 10. Das erste Kontaktelement 10 weist außerdem eine größere Länge auf als das zweite Kontaktelement 11.

Der Steuerblock 3 besitzt eine zentrale axial verlaufende Ausnehmung 12, die zylindrisch oder konisch ausgebildet sein kann und in welcher die Kontaktelemente 10, 11 des jeweiligen Anzündelementes 7 randseitig etwas hineinragen. In der Ausnehmung 12 befinden sich drei ineinandergesteckte, rohrförmige, die Längsachse des Steuerblockes 3 umschließende Formteile 13-15 (Fig.2), die an dem Steuerblock 3 verdreh- und verschiebesicher angeordnet sind.

Dabei schließt sich direkt an die innere Oberfläche 16 der Ausnehmung 12 des Steuerblocks 13 ein Formteil 13 aus einem elektrisch isolierenden Material, z.B. Kunststoff, an. Innerhalb dieses ersten Formteiles 13 befinden sich die beiden anderen als rohrförmige Leitungsträger ausgebildete Formteile 14 und 15. Jeder dieser beiden Leitungsträger 14, 15 besteht aus einem Formteil aus einem elektrisch isolierenden Material (z.B. Kunststoff) und weist außenseitig Leiterbahnen 17, 18 auf, die jeweils von einem der beiden Kontaktelemente 10, 11 eines Anzündelementes 7 kontaktiert werden.

Wie Fig.2 unmittelbar entnehmbar ist, wird beim Einschrauben des Anzündelementes 7 in die Aufnahme 5 das zylinderförmige Kontaktelement 11 durch das erste Formteil 13 hindurchgedrückt und kontaktiert die diesem Kontaktelement 11 zugeordnete erste Leiterbahn 17 des zweiten Formteiles 14 in einem Teilbereich 23. Das stabförmige Kontaktelement 10 des Anzündelementes 7 wird hingegen sowohl durch das erste Formteil 13 als durch das zweite Formteil 14 hindurchgedrückt und kontaktiert die diesem Kontaktelement 10 zugeordnete zweite Leiterbahn 18 des dritten Formteiles 15, wobei die erste Leiterbahn 17 und die zweite Leiterbahn 18 übereinanderliegend angeordnet sind. Damit das erste Kontaktelement 10 nicht ebenfalls die erste Leiterbahn 17 berührt, weist diese Leiterbahn 17 in dem Bereich, in dem das erste Kontaktelement 10 durch den ersten Leitungsträger 14 hindurchgeführt ist, einen ringförmig ausgebildeten, das erste Kontaktelement 10 nicht berührenden Leiterbereich 19 auf.

Zur Positionierung der drei Formteile 13-15 in Umfangsrichtung weisen diese jeweils an ihrem einen Ende ein außerhalb der Ausnehmung 12 des Steuerblockes 3 angeordnetes laschenförmiges Kopfteil 20 auf, welches sich senkrecht zur Längsachse 2 der Steuervorrichtung 1 erstreckt. Das jeweilige Kopfteil 20 stützt sich an einer Stirnfläche 21 des Steuerblockes 3 ab und weist eine Bohrung auf, durch welche als Positionierungselement der Schaft einer Schraube 22 hindurchgeführt ist. Die Schraube 22 bewirkt daher zusätzlich zur Positionierung der Formteile 13-15 in Umfangsrichtung auch eine Fixierung in axialer Richtung.

Die Erfindung ist selbstverständlich nicht auf das vorstehend beschriebene Ausführungsbeispiel beschränkt. So kann beispielsweise auf einen der beiden Leitungsträger verzichtet werden, wenn die Anzündelemente jeweils nur ein nach außen geführtes Kontaktelement aufweisen (die jeweils zweite elektrische Verbindung kann dann über Masse erfolgen).

Sofern der Steuerblock aus einem elektrisch isolierenden Material besteht (z.B. aus glasfaserverstärktem Kunststoff), kann auch der erste Formkörper entfallen, da eine Isolierung zwischen der ersten Leiterbahn und der inneren Oberfläche des Steuerblockes nicht erforderlich ist.

Außerdem ist es auch möglich, bei Verwendung von Anzündelementen mit mehreren Kontaktelementen diese mit benachbarten Leiterbahnen des gleichen Leitungsträgers zu verbinden.

Es ist aber auch möglich, statt einzelner rohrförmiger, konzentrisch angeordneter Isolier- und Kontaktträger eine vorgefertigte Multilayer-Platine zu verwenden. Hierzu wird der Multilayeraufbau vorzugsweise zunächst auf einer planen flexiblen Platine hergestellt und anschließend dann zu einem Rohr umgelegt. Dabei kann die Multilayer-Platine um ein Stützrohr herumgelegt und gegebenenfalls auch an diesem fixiert werden.

Ferner müssen die Längsachsen 6 der Aufnahmen 5 für die Korrekturtriebwerke 4 nicht geneigt ausgebildet sein, sondern können die Längsachse 2 des Steuerblockes 3 auch unter einem rechten Winkel schneiden.

Zur Lagepositionierung der Leiterbahnen in Umfangsrichtung in bezug auf die Aufnahmen der Anzündelemente des Steuerblockes kann statt der Einbringung von Bohrlöchern in die einzelnen Formteile und den Steuerblock, durch welche anschließend eine Schraube oder ein Stift geführt wird, z.B. auch eine Einfräsung in alle Teile mit einer Paßfeder vorgesehen werden.

Da in Axialrichtung keine großen Kräfte auftreten, kann nach der Positionierung der Formteile in Umfangsrichtung eine einfache Klebung der Formteile an dem Steuerblock ausreichen. Denkbar wäre allerdings auch, z.B. bei dem äußersten Formteil das entsprechende Bohrloch durch einen angespritzten Kunststoffbolzen zu ersetzen, der dann als Preßsitz in dem Bohrloch des Steuerblockes sitzt.

### Bezugszeichenliste

- 1: (Querschub-) Steuervorrichtung
- 2: (zentrale) Längsachse
- 3: Steuerblock
- 4: Korrekturtriebwerk
- 5: Aufnahme
- 6: Längsachse
- 7: Anzündelement
- 8: Treibsatz
- 9: Düse
- 10: (erstes, stabförmiges) Kontaktelement
- 11: (zweites, zylinderförmiges) Kontaktelement
- 12: Ausnehmung
- 13: (erstes) Formteil
- 14: (zweites) Formteil, (erster) Leitungsträger
- 15: (drittes) Formteil, (zweiter) Leitungsträger
- 16: innere Oberfläche
- 17: (erste) Leiterbahn, elektrische Leitung
- 18: (zweite) Leiterbahn, elektrische Leitung
- 19: Leiterbereich
- 20: Kopfteil
- 21: Stirnfläche
- 22: Schraube, Positionierungselement
- 23: Teilbereich

## Patentansprüche

1. Querschub-Steuervorrichtung zur Beeinflussung der Flugbahn eines Flugkörpers, die einen mehrere Aufnahmen (5) für entsprechende Korrekturtriebwerke (4) enthaltenden Steuerblock (3) umfasst, wobei in jeder der Aufnahmen (5) ein Anzündelement (7) für das entsprechende Korrekturtriebwerk (4) angeordnet ist, und wobei jedes der Anzündelemente (7) mindestens ein Kontaktelement (10, 11) aufweist, welches über eine elektrische Leitung (17, 18) mit einer elektronischen Steuereinheit verbindbar ist und der Steuerblock (3) eine zentrale, axial verlaufende Ausnehmung (12) aufweist, in welche das Kontaktelement (10, 11) des jeweiligen in der Aufnahme (5) befindlichen Anzündelementes (7) hineinragt, **dadurch gekennzeichnet, dass** in der Ausnehmung (12) des Steuerblockes (3) mindestens ein rohrförmiger Leitungsträger (14, 15) aus einem elektrisch isolierenden Material verdreh- und verschiebesicher angeordnet ist, auf dem mindestens ein Teil der elektrischen Leitungen (17, 18) als Leiterbahnen fest angeordnet sind, derart, dass das Kontaktelement (10, 11) des jeweiligen Anzündelementes (7) die diesem Kontaktelement (10, 11) zugeordnete Leiterbahn (17, 18) kontaktiert.

2. Querschub-Steuervorrichtung nach Anspruch 1, **dadurch gekennzeichnet, daß** bei einer Steuervorrichtung (1) mit Anzündelementen (7), die jeweils zwei Kontaktelemente (10, 11) aufweisen und über zwei Leiterbahnen (17, 18) mit einer elektronischen Steuereinheit verbindbar sind, zwei ineinander schiebbare und in ihrer Endlage verdreh- und verschiebesicher fixierbare Leitungsträger (14, 15) vorgesehen sind, auf denen jeweils eine der beiden Leiterbahnen (17, 18) fest angeordnet ist, derart, daß das jeweils eine Kontaktelement (10) des Anzündelementes (7) die erste Leiterbahn (17) auf dem dem Anzündelement (7) benachbarten ersten Leitungsträger (14) kontaktiert und das jeweils andere Kontaktelement (11) des Anzündelementes (7) durch den ersten Leitungsträger (14) hindurchgeführt ist und die Leiterbahn (18) auf dem zweiten Leitungsträger (15) kontaktiert.

3. Querschub-Steuervorrichtung nach Anspruch 2, **dadurch gekennzeichnet, daß** die beiden Leitungsträger (14, 15) derart innerhalb der Ausnehmung (12) des Steuerblockes (3) fixiert sind, daß die dem jeweiligen Anzündelement (7) zugeordneten beiden Leiterbahnen (17, 18) radial benachbart zueinander angeordnet sind.

4. Querschub-Steuervorrichtung nach Anspruch 3, **dadurch gekennzeichnet, daß** die Steuervorrichtung (1) Anzündelemente (7) umfaßt, die jeweils ein erstes, stabförmiges Kontaktelement (10) und ein zweites, zylinderförmig ausgebildetes Kontaktelement (11) aufweisen, welches das stabförmige Kontaktelement (10) umschließt, aber eine geringere Länge aufweist als das stabförmige Kontaktelement, daß die der inneren Oberfläche (16) der Ausnehmung (12) des Steuerblockes (3) benachbarte, auf dem ersten Leitungsträger (14) angeordnete jeweils erste Leiterbahn (17) eines Anzündelementes (7) von einem Teilbereich des zylinderförmigen Kontaktelementes (11) kontaktiert wird, und daß die jeweils erste Leiterbahn (17) in dem Bereich, in dem das stabförmige Kontaktelement (10) durch den ersten Leitungsträger (14) hindurchgeführt ist einen ringförmig ausgebildeten, das stabförmige Kontaktelement (10) nicht berührenden Leiterbereich (19) aufweist.

5. Querschub-Steuervorrichtung nach einem der Ansprüche 1 bis 3, **dadurch gekennzeichnet, daß** es sich bei den Leitungsträgem (14, 15) um Kunststofformteile handelt, welche an mindestens einem Ende jeweils mit einem außerhalb der Ausnehmung (12) des Steuerblockes (3) angeordneten breiter werdenden Kopfteil (20) versehen sind.

6. Querschub-Steuervorrichtung nach einem der Ansprüche 1 bis 5, **dadurch gekennzeichnet, daß** zur Isolierung des aus Metall bestehenden Steuerblockes (3) und den Leiterbahnen (17) des benachbarten ersten Leitungsträgers (14) zwischen der inneren Oberfläche (16) des Steuerblockes (3) und dem ersten Leitungsträger (14) ein rohrförmiges Formteil (13) aus einem elektrisch isolierenden Material angeordnet ist.

7. Querschub-Steuervorrichtung nach einem der Ansprüche 1 bis 6, **dadurch gekennzeichnet, daß** die Leitungsträger (14, 15) jeweils Teile einer rohrfömigen Multilayer-Platine sind.

8. Querschub-Steuervorrichtung nach Anspruch 5, **dadurch gekennzeichnet, daß** zur Positionierung der rohrförmigen Leitungsträger (14, 15) in Umfangsrichtung deren Kopfteile (20) jeweils mindestens ein Bohrloch aufweisen, durch welches mindestens ein stift- oder schraubenförmiges Positionierungselement (22) hindurchführbar und mit der den Kopfteilen (20) zugewandten Stirnfläche (21) des Steuerblockes (3) verbindbar ist.

## Claims

1. Lateral-thrust control apparatus for influencing the flight path of a missile, which has a control block (3) which contains a plurality of holders (5) for corresponding correction motors (4), with an ignition element (7) for the corresponding correction motor (4) being arranged in each of the holders (5), and with each of the ignition elements (7) having at least one contact element (10, 11) which can be connected via an electrical line (17, 18) to an electronic control unit, and with the control block (3) having a central, axially running recess (12) into which the contact element (10, 11) of the respective ignition element (7) which is located in the holder (5) projects, **characterized in that** at least one tubular line substrate (14, 15) composed of an electrically insulating material is arranged such that it cannot rotate and cannot move laterally in the recess (12) of the control block (3), on which line substrate (14, 15) at least some of the electrical lines (17, 18) are arranged fixed as conductor tracks, in such a manner that the contact element (10, 11) of the respective ignition element (7) makes contact with the conductor track (17, 18) associated with this contact element (10, 11).

2. Lateral-thrust control apparatus according to Claim 1, **characterized in that**, in the case of a control apparatus (1) with ignition elements (7) which each have two contact elements (10, 11) and can be connected via two conductor tracks (17, 18) to an electronic control unit, two line substrates (14, 15) are provided which can be pushed one inside the other and can be fixed in their final position such that they cannot rotate and cannot move laterally on each of which one of the two conductor tracks (17, 18) is arranged firmly such that that respective one contact element (10) of the ignition element (7) makes contact with the first conductor track (17) on the first line substrate (14) adjacent to the ignition element (7), and the respective other contact element (11) of the ignition element (7) is passed through the first line substrate (14) and makes contact with the conductor track (18) on the second line substrate (15).

3. Lateral-thrust control apparatus according to Claim 2, **characterized in that** the two line substrates (14, 15) are fixed within the recess (12) of the control block (3) such that the two conductor tracks (17, 18) which are associated with the respective ignition element (7) are arranged radially adjacent to one another.

4. Lateral-thrust control apparatus according to Claim 3, **characterized in that** the control apparatus (1) has ignition elements (7) which each have a first contact element (10) in the form of a rod and a second, cylindrical contact element (11), which surrounds the contact element (10) in the form of a rod but has a shorter length than the contact element in the form of a rod, **in that** the respective first conductor track (17), which is adjacent to the inner surface (16) of the recess (12) of the control block (3) and is arranged on the first line substrate (14) of an ignition element (7) makes contact with a subarea of the cylindrical contact element (11) and **in that** the respective first conductor track (17) has an annular conductor area (19), which does not touch the contact element (10) which is in the form of a rod in the area in which the contact element (10) which is in the form of a rod passes through the first line substrate (14).

5. Lateral-thrust control apparatus according to one of Claims 1 to 3, **characterized in that** the line substrates (14, 15) are plastic mouldings which are each provided at at least one end with a head part (20) which is arranged outside the recess (12) of the control block (3) and becomes broader.

6. Lateral-thrust control apparatus according to one of Claims 1 to 5, **characterized in that** a tubular moulding (13) composed of an electrically insulating material is arranged between the inner surface (16) of the control block (3) and the first line substrate (14), in order to insulate the control block (3) which is composed of metal, and the conductor tracks (17) on the adjacent first line substrate (14).

7. Lateral-thrust control apparatus according to one of Claims 1 to 6, **characterized in that** the line substrates (14, 15) are each parts of a tubular multilayer board.

8. Lateral-thrust control apparatus according to Claim 5, **characterized in that** in order to position the tubular line substrates (14, 15) in the circumferential direction, their head parts (20) each have at least one drilled hole through which at least one positioning element (22), which is in the form of a pin or screw, can be passed, and can be connected to that end surface (21) of the control block (3) which faces the head parts (20).

## Revendications

1. Système de contrôle utilisant un jet transversal pour influencer la trajectoire d'un missile, qui comprend un bloc de commande (3) contenant plusieurs logements (5) pour des turbines de correction correspondantes (4), dans chacun des logements (5) étant logé un élément d'allumage (7) pour la turbine de correction correspondante (4), et chacun des éléments d'allumage (7) présentant au moins un élément de contact (10, 11), lequel peut être relié par l'intermédiaire d'un circuit électrique (17, 18) à une unité de commande électronique et le bloc de commande (3) présentant une cavité centrale (12), s'étendant axialement, dans laquelle dépasse l'élément de contact (10, 11) de chaque élément d'allumage (7) se trouvant dans le logement (5), **caractérisé en ce que** dans la cavité (12) du bloc de commande (3) est logé de manière assurée contre la rotation et le coulissement au moins un porte conducteur en forme de tube (14, 15) dans un matériau électriquement isolant, sur lequel est disposée fixement au moins une partie des circuits électriques (17, 18) comme réseaux de circuits imprimés, de façon à ce que l'élément de contact (10, 11) de chaque élément d'allumage (7) contacte le réseau de circuits imprimés (17, 18) affecté à cet élément de contact (10, 11).

2. Système de contrôle utilisant un jet transversal selon la revendication 1, **caractérisé en ce que** sur un système de contrôle (1) avec des éléments d'allumage (7), qui présentent respectivement deux éléments de contacts (10, 11) et qui peuvent être reliés par l'intermédiaire de deux réseaux de circuits imprimés (17, 18) à une unité de commande électronique, sont prévus deux portes conducteurs (14, 15) pouvant coulisser l'un dans l'autre et pouvant être fixés dans leur position finale d'une manière assurée contre la rotation et le coulissement, sur lesquels est placé respectivement de manière fixe un des deux réseaux de circuits imprimés (17, 18), de façon à ce qu'un élément de contact respectif (10) de l'élément d'allumage (7) contacte le premier réseau de circuits imprimés (17) sur le premier porte conducteur (14) voisin de l'élément d'allumage (7) et que l'autre élément de contact respectif (11) de l'élément d'allumage (7) soit introduit dans le premier porte conducteur (14) et contacte le réseau de circuits imprimés (18) sur le second porte conducteur (15).

3. Système de contrôle utilisant un jet transversal selon la revendication 2, **caractérisé en ce que** les deux portes conducteurs (14, 15) sont fixés à l'intérieur de la cavité (12) du bloc de commande (3) de façon à ce que les deux réseaux de circuits imprimés (17, 18) affectés respectivement à l'élément d'allumage (7) soient disposés l'un par rapport à l'autre de manière limitrophe radialement.

4. Système de contrôle utilisant un jet transversal selon la revendication 3, **caractérisé en ce que** le système de contrôle (1) comprend des éléments d'allumage (7), qui présentent respectivement un premier élément de contact (10) en forme de barre et un second élément de contact (11) conçu sous forme cylindrique, lequel entoure l'élément de contact en forme de barre (10), mais qui présente une longueur inférieure à celle de l'élément de contact en forme de barre, **en ce que** le premier réseau de circuits imprimés (17) respectif d'un élément d'allumage (7), avoisinant la surface interne (16) de la cavité (12) du bloc de commande (3), placé sur le premier porte conducteur (14) est contacté par une zone partielle de l'élément de contact de forme cylindrique (11), et **en ce que** le premier réseau de circuits imprimés respectif (17) présente dans la zone, dans laquelle l'élément de contact en forme de barre (10) est introduit à travers le premier porte conducteur (14), une zone conductrice (19) conçue de forme annulaire, ne touchant pas l'élément de contact en forme de barre (10).

5. Système de contrôle utilisant un jet transversal selon l'une quelconque des revendications 1 à 3, **caractérisé en ce qu'**il s'agit concernant les portes conducteurs (14, 15) de pièces moulées en matière plastique, lesquelles sont munies respectivement, à au moins une extrémité, d'une pièce de tête (20) disposée à l'extérieur de la cavité (12) du bloc de commande (3), allant en s'élargissant.

6. Système de contrôle utilisant un jet transversal selon l'une quelconque des revendications 1 à 5, **caractérisé en ce que** pour l'isolation du bloc de commande (3) se composant de métal et des circuits imprimés (17) du premier porte conducteur (14) voisin entre la surface interne (16) du bloc de commande (3) et le premier porteur conducteur (14) est placée une pièce moulée en forme de tube (13) dans un matériau isolant électriquement.

7. Système de contrôle utilisant un jet transversal selon l'une quelconque des revendications 1 à 6, **caractérisé en ce que** les portes conducteurs (14, 15) sont respectivement des parties d'une platine multicouche en forme de tube.

8. Système de contrôle utilisant un jet transversal selon la revendication 5, **caractérisé en ce que** pour le positionnement des portes conducteurs en forme de tube (14, 15) en direction périphérique, leur partie de tête (20) présente respectivement au moins un trou de forage, à travers lequel peut être introduit au moins un élément de positionnement (22) en forme de tige ou de vis et qui peut être relié à la surface frontale (21) du bloc de commande (3), tournée vers les parties de tête (20).
